# EUROPÄISCHE PATENTSCHRIFT

(11) **EP 0 749 131 B1**
(45) Veröffentlichungstag und Bekanntmachung des Hinweises auf die Patenterteilung: **09.02.2005**
(21) Anmeldenummer: 96108841.6
(22) Anmeldetag: 01.06.1996
(51) Int. Cl.: H01B 13/02

(54) **Verfahren zur Herstellung einer Kabelverseilung**
Method to manufacture a cable-twist
Méthode de fabrication d'un câblage

(30) Priorität: 06.06.1995 AT 96295
(43) Veröffentlichungstag der Anmeldung: 18.12.1996
(73) Patentinhaber: Seibert, Gerhard, 2500 Baden (AT)
(72) Erfinder: Seibert, Gerhard, Dipl.-Ing., 2500 Baden (AT)
(74) Vertreter: Hehenberger, Reinhard, Dipl.-Ing.

(56) Entgegenhaltungen:
- DE-A- 2 637 943
- DE-A- 2 855 593

## Beschreibung

Die Erfindung betrifft eine Vorrichtung zum Herstellen einer Kabelverseilung mit wechselnder Schlagrichtung aus Einzeldrähten runden oder vornehmlich nicht runden Querschnitts, mit einem in wechselnder Drehrichtung antreibbaren Legekopf mit Rollen für jeden Einzeldraht, deren Rollenprofil an die Querschnittsform der Einzeldrähte angepaßt ist.

Derartige Kabelverseilungen aus drei oder vier sektorförmigen Leitern aus Kupfer oder Aluminium mit großen Querschnitten mit einer Kunststoffisolierung mit wechselnder Schlagrichtung werden z.B. für Hochspannungskabel verwendet.

Vorrichtungen zum Verseilen mit wechselnder Schlagrichtung sind für runde Adern bekannt. So beschreibt die EP-A1-0 582 802 eine Verseilmaschine mit wechselnder Schlagrichtung für Drähte runden Querschnitts. Sie besteht aus einer feststehenden Einlaufführung in einen Drallpeicher und einem hin- und herrotierenden Legekopf mit Führungen für jeden Draht.

Aus der DE-A-28 55 593 und der DE-A-26 37 943 sind gattungsgemäße Vorrichtungen bekannt, die ebenfalls zum Verseilen von Einzeldrähten runden Querschnitts dienen. Um die Beanspruchung der Isolierung der Einzeldrähte beim Durchlaufen der Verseilscheibe zu verringern, sind in der Verseilscheibe Umlenkrollen angeordnet. Die Wirkflächen der Umlenkrollen ermöglichen eine Führung der runden Einzeldrähte in der Verseilscheibe ohne Beschädigung.

Sektorförmige Drähte müssen jedoch, anders als runde Drähte, wegen ihrer Passform im Seil zusätzlich einmal pro Schlag (Umdrehung) um ihre Achse verdrillt werden (Verseilen ohne Rückdrehung). Das bedeutet, daß auf die einzelnen Drähte/Adern (bezogen auf deren Längsachsen) hohe Drehmomente aufgebracht werden müssen.

Wenn nun die Drähte um ihre Achse verdrillt werden sollen, dann müssen Sie im Legekopf drehfest gehalten werden. Es ist naheliegend, dafür formschlüssig zum Drahtquerschnitt angepaßte Führungen und Führungsrollen einzusetzen. Jedoch ist das, abhängig von der Festigkeit und Art (Al, Cu - eindrähtig massiv oder mehrdrähtig verseilt) des verwendeten Leiters, praktisch kaum möglich, ohne daß die Leiterisolierung aus Kunststoff beschädigt wird, zumal die Form der kreissektorförmigen Leiterquerschnitte mit 90° oder 120° Sektorwinkel durch relativ große Abrundungen an den Ecken nur wenig "Angriff" für eine Profilführung bietet.

Der vorliegenden Erfindung liegt daher die Aufgabe zugrunde, eine Vorrichtung der eingangs genannten Art zur schaffen, bei der die spezifische Flächenpressung beim Verdrillen der Einzeldrähte möglichst klein gehalten wird.

Gelöst wird diese Aufgabe mit einer Vorrichtung mit den Merkmalen des Anspruches 1.

Bei der Erfindung werden die die Drehkraft aufbringenden Profilrollen am Legekopf so in einem Bogen angeordnet, daß für das Verdrehen der Adern (Leiter und Isolierung) ein Kurbelarm mit einem Radius gebildet wird, so daß die jeweilige Umfangkraft so klein wird, daß die Aderisolierung aus Kunststoff nicht beschädigt wird.

In den Zeichnungen ist ein Ausführungsbeispiel der Erfindung dargestellt. Es zeigt:
- Fig. 1: eine Seitenansicht auf einen erfindungsgemäßen Legekopf mit anschließendem Verseilnippel und
- Fig. 2: einen teilweisen Schnitt durch den Legekopf.

Fig. 1 und Fig 2 zeigen beispielhaft einen solchen Legekopf 3, wobei der, in Drahtlaufrichtung 7 davorliegende "gestreckte Drallspeicher" nicht dargestellt ist. Der Legekopf 3 ist in den Lagerstellen 10, 11 drehbar gelagert, er wird vom Motor 12 und dem Riemenantrieb 13 oszillierend angetrieben. Die einzelnen Drähte 1 mit ihrer Isolierung 2 kommen in Durchlaufrichtung 7 aus dem "Drallspeicher".

Um nun die nötige Drehkraft zum Verdrillen der steifen Drähte um ihre Längsachsen nicht an den abgerundeten Ecken 14 der Drähte angreifen zu lassen, werden die Drähte aus ihrer eigentlich idealen gestreckten Lage bogenförmig nach außen geführt, so daß jeder Draht 1 einen Hebelarm mit dem Radius R bildet. Die erforderliche Umfangskraft Pᵤ wird dadurch weitaus kleiner, sie hat dann die ganze Querschnittshöhe als Angriffslinie, so daß die spezifische Flächenpressung klein genug wird, um die Isolierung 2 nicht zu beschädigen. Die Verseilung wird im Verseilnippel 9 gebildet und läuft in Richtung 8 in eine "Drallsperre" bekannter Art.

In der dargestellten Fig. 1 ist beispielhaft die bogenförmige Führung aus mehreren kleineren Rollen dargestellt, das verkleinert die Baugröße des Verseilkopfes. Es könnte aber auch jeweils nur eine einzige Rolle eventuell größeren Durchmessers (der Steifigkeit der Verseilelemente entsprechend) ausgeführt werden.

## Patentansprüche

1. Vorrichtung zum Herstellen einer Kabelverseilung (4) mit wechselnder Schlagrichtung aus Einzeldrähten (1) runden oder vornehmlich nicht runden Querschnittes, mit einem in wechselnder Drehrichtung antreibbaren Legekopf (3) mit Rollen (5, 6) für jeden Einzeldraht (1), deren Rollenprofil an die Querschnittsform der Einzeldrähte (1) angepaßt ist, **dadurch gekennzeichnet, daß** zum Verseilen der Einzeldrähte (1) ohne Rückdrehung der Legekopf (3) für jeden Draht eine bogenförmige Rollenführung mit in Drahtlaufrichtung (7) gesehen ersten Rollen, um welche die Einzeldrähte (1) mit zunehmendem Radialabstand von der Drehachse des Legekopfes (3) nach außen zu zweiten Rollen (5, 6) hin umgelenkt werden, und mit dritten Rollen, zu denen die Einzeldrähte (1) von den zweiten Rollen (5, 6) mit abnehmendem Radialabstand von der Drehachse des Legekopfes (3) nach innen umgelenkt werden, aufweist.

2. Vorrichtung nach Anspruch 1, **dadurch gekennzeichnet, daß**, in Laufrichtung (7) der Drähte (1) gesehen, vor dem Legekopf (3) ein Drallspeicher für die Einzeldrähte (1) der Kabelverseilung (4) vorgesehen ist, der aus drehbar gelagerten Führungsscheiben gebildet wird und daß die Führungsscheiben dem Profil der Drähte angepaßte Führungsrollen aufweisen.

3. Vorrichtung nach Anspruch 2, **dadurch gekennzeichnet, daß** die Führungsscheiben synchron zum Verseilkopf, über eine Transmissionswelle mit abgesetzt unterschiedlichen Übersetzungen angetrieben werden.

4. Vorrichtung nach Anspruch 2, **dadurch gekennzeichnet, daß** die feststehende Einlaufführung in den Drallspeicher, in gleicher Art wie der Legekopf nach Anspruch 1, für jeden Draht eine bogenförmige Rollenführung aufweist, deren Rollenprofil an die Querschnittsform der Drähte angepaßt ist.

## Claims

1. Device for the manufacture of a cable stranding (4) with alternating direction of lay or twist of individual wires (1) of round or predominantly out-of-round cross-section, with a laying head (3) capable of being driven in alternating directions of rotation, with rollers (5, 6) for each individual wire (1), of which the roller profile is adapted to the cross-sectional shape of the individual wires (1), **characterised in that** it has, for the stranding of the individual wires (1) without back rotation of the laying head (3), for each wire, a curved roller guide, with first rollers seen in the wire run direction (7), about which the individual wires (1) are deflected with increasing radial distance from the axis of rotation of the laying head (3) outwards to second rollers (5, 6), and with third rollers, to which the individual wires (1) are deflected inwards from the second rollers (5, 6) with decreasing radial distance from the axis of rotation of the laying head (3).

2. Device according to Claim 1, **characterised in that**, seen in the direction of run (7) of the wires (1), before the laying head (3), a lay or twist storage element is provided for the individual wires (1) of the cable stranding (4), which is formed from rotatably mounted guide disks, and that the guide disks have guide rollers adapted to the profile of the wires.

3. Device according to Claim 2, **characterised in that** the guide disks are driven in synchrony with the stranding head by means of a transmission roller with different offset transmission ratios.

4. Device according to Claim 2, **characterised in that** the fixed intake guide into the lay or twist storage element has, in the same manner as the laying head according to Claim 1, a curved roller guide for each wire, the roller profile of which is adapted to the cross-sectional shape of the wires.

## Revendications

1. Dispositif pour fabriquer un câblage (4) avec un sens de câblage variable à partir de brins (1) de section ronde ou principalement non ronde, comprenant une tête d'assemblage (3) pouvant être entraînée dans un sens de rotation variable avec des galets (5, 6) pour chaque brin (1), dont le profil de galet est adapté à la forme de section des brins (1), **caractérisé en ce que**, pour le câblage des brins (1) sans rotation arrière, la tête d'assemblage (3) présente pour chaque fil un guide galet en forme d'arc avec des premiers galets vus dans le sens de marche du fil (7), autour desquels les brins (1) sont déviés avec une distance radiale croissante à l'axe de rotation de la tête d'assemblage (3) vers l'extérieur en direction de seconds galets (5, 6), et avec des troisièmes galets, vers lesquels les brins (1) sont déviés des seconds galets (5, 6) vers l'intérieur avec une distance radiale décroissante à l'axe de rotation de la tête d'assemblage.

2. Dispositif selon la revendication 1, **caractérisé en ce que**, vu dans le sens de marche (7) des fils (1), il est prévu en amont de la tête d'assemblage (3) une réserve de torsion pour les brins (1) du câblage (4), qui est formée de disques de guidage logés de façon rotative et **en ce que** les disques de guidage présentent des galets de guidage adaptés au profil des fils.

3. Dispositif selon la revendication 2, **caractérisé en ce que** les disques de guidage sont entraînés de façon synchrone par rapport à la tête de câblage au moyen d'un arbre de transmission avec des rapports de transmission différents et décalés.

4. Dispositif selon la revendication 2, **caractérisé en ce que** le guide d'entrée fixe dans la réserve de torsion, de manière identique à la tête d'assemblage selon la revendication 1, présente pour chaque fil un guide galet en forme d'arc, dont le profil est adapté à la forme de section des fils.
